# EUROPÄISCHE PATENTSCHRIFT

(11) **EP 0 907 805 B1**
(45) Veröffentlichungstag und Bekanntmachung des Hinweises auf die Patenterteilung: **31.01.2001**
(21) Anmeldenummer: 97921629.8
(22) Anmeldetag: 24.04.1997
(51) Int. Cl.: E02F 9/24, B66C 15/04

(54) **VERFAHREN UND ANORDNUNG ZUR ÜBERWACHUNG DES ARBEITSBEREICHES BEIM BEWEGEN EINES FORTBEWEGBAREN ARBEITSGERÄTES**
METHOD AND ARRANGEMENT FOR MONITORING THE WORKING RANGE WHEN AN ITEM OF MACHINERY IS MOVING
PROCEDE ET DISPOSITIF DE SURVEILLANCE DE LA ZONE DE TRAVAIL LORS DU DEPLACEMENT D'UN ENGIN DE TRAVAUX

(30) Priorität: 03.06.1996 DE 19622261
(43) Veröffentlichungstag der Anmeldung: 14.04.1999
(73) Patentinhaber: SIEMENS AKTIENGESELLSCHAFT, 80333 München (DE)
(72) Erfinder: WIENKOP, Uwe, D-81737 München (DE)
(86) Internationale Anmeldenummer: DE9700847
(87) Internationale Veröffentlichungsnummer: WO9746767

(56) Entgegenhaltungen:
- EP-A- 0 307 091
- DE-A- 4 115 165
- DE-A- 4 331 776
- DE-C- 4 133 392
- US-A- 4 922 430
- US-A- 5 490 081
- PATENT ABSTRACTS OF JAPAN vol. 96, no. 9, 30.September 1996 & JP 08 133678 A (SHIMIZU CORP), 28.Mai 1996,
- PATENT ABSTRACTS OF JAPAN vol. 96, no. 2, 29.Februar 1996 & JP 07 260482 A (PENTA OCEAN CONSTR CO LTD), 13.Oktober 1995,
- PATENT ABSTRACTS OF JAPAN vol. 95, no. 9, 31.Oktober 1995 & JP 07 150597 A (KUMAGAI GUMI CO LTD), 13.Juni 1995,

## Beschreibung

Im vermehrten Maße wird versucht auch außerhalb dem Fertigungsbereich und automatisierter Fertigungsstraßen in anderen Bereichen, in denen die Automatisierung bisher noch nicht soweit fortgeschritten ist, ebenfalls einen höheren Grad von Automatisierung zu erzielen. Im Zusammenhang mit Landbearbeitungsgeräten, wie z. B. Traktoren, Baggern oder Erdbewegungsmaschinen, gibt es bislang allenfalls Tendenzen zur Automatisierung. Um auch in solchen Bereichen die Produktivität steigern zu können, erscheint es sinnvoll menschliche Bediener von unnötigen Arbeiten bzw. Überwachungsaufgaben zu entlasten. Ein solcher Aspekt ist beispielsweise Überwachung eines Einsatzbereiches eines solchen Arbeitsgerätes, um beispielsweise beim manuellen Bedienen des Gerätes Kollisionen mit Gegenständen in der Umgebung zuverlässig vermeiden zu können.

Aus dem Dokument US-A-5,490,081 ist ein Verfahren zur Überwachung eines Einsatzbereichs eines Arbeitsgeräts bekannt. Bei diesem Verfahren wird eine Geschwindigkeit des Arbeitsgerätes an Grenzen des Arbeitsbereichs automatisch gesteuert.

Ein solcher Überwachungsvorgang gestaltet sich schwierig, denn heute werden beispielsweise bei Baggern die einzelnen Achsen und der Antrieb des Baggers typisch manuell durch einen Geräteführer gesteuert. Hierbei ist es insbesondere in engen Arbeitsgebieten, wie z. B. beim Ausheben einer Baugrube zwischen zwei Häusern, etc. leicht möglich, daß der Bagger bei Dreh- oder Fahrbewegungen gegen ein Hindernis stößt. Ein weiteres Problem besteht darin, daß ein Anbauteil eines solchen Gerätes, wie beispielsweise eine Schaufel oder ein anderer bewegbarer Ausleger, in Kontakt mit einem Hindernis gerät und so eine Kollision herbeiführt.

Da der Trend für die Zukunft auch bei Baubearbeitungsmaschinen, Traktoren und anderen Erdbewegungsgeräten zu einem immer höheren Grad der Automatisierung führen wird, werden sich auch mit zunehmender Automatisierung immer mehr computersteuerbare Servoantriebe, oder zumindest elektrisch angesteuerte Hydraulikventile durchsetzen. Um eine definierte Bewegungssteuerung eines solchen Gerätes zu ermöglichen, sind bevorzugt einzelne Achsen dieser Fahrzeuge steuerbar und vermehrt werden auch beispielsweise Winkelgeber eingesetzt, um den Steuerungen solcher Geräte definierte Angaben über die aktuelle Lage und Position der Maschine und ihrer Ausleger geben zu können.

Bisher ist kein Stand der Technik bekannt, der sich mit der Überwachung des Arbeitsbereiches eines solchen mobilen Arbeitsgerätes befaßt.

Die der Erfindung zugrundeliegende Aufgabe besteht deshalb darin, eine weitere Anordnung und ein weiteres Verfahren anzugeben, mit welchen die Überwachung des Arbeitsbereiches eines fortbewegbaren Arbeitsgerätes möglich ist.

Diese Aufgabe wird für das Verfahren gemäß den Merkmalen des Patentanspruches 1 und für die Anordnung gemäß den Merkmalen des Patentanspruches 9 gelöst.

Weiterbildungen der Erfindung ergeben sich aus den abhängigen Ansprüchen.

Ein besonderer Vorteil des erfindungsgemäßen Verfahrens besteht darin, daß mit Hilfe eines globalen Positionierungssystems eine genaue Positionsbestimmung des Gerätes möglich ist und daß damit in einfacher Weise nämlich durch Vorgabe eines Arbeitsbereiches ein definierter Arbeitsbereich für ein Arbeitsgerät überwacht werden kann. Bevorzugt kann für den Fall daß der Arbeitsbereich droht von dem Gerät verlassen zu werden, ein Signal ausgelöst werden, welches beispielsweise die Steuerung des Gerätes veranlaßt die Bewegungen zu verlangsamen oder abzustoppen. Vorzugsweise kann auch für einen menschlichen Bediener dieses Gerätes ein Alarm ausgelöst werden, welcher dann dem Benutzer signalisiert, daß dieses möglicherweise mit einem Hindernis kollidieren kann, welches sich in der Umgebung des Arbeitsbereiches befindet.

Besonders vorteilhaft werden auch die Bewegungen am Arbeitsgerät angebrachter Anbauteile überwacht, um so feststellen zu können ob ein Ausleger oder ein anderes bewegbares Teil, welches am Arbeitsgerät angebracht ist droht, den Arbeitsbereich zu verlassen. Vorzugsweise kann es für diesen Fall vorgesehen sein, die Bewegungen des Auslegers automatisch auf den vorgegebenen Arbeitsbereich zu beschränken. Die Daten, welche zur Auswertung der Position und der Lage des Gerätes und seiner Anbauteile erforderlich sind, werden bevorzugt durch am Gerät für Steuerungsmaßnahmen vorgesehene Winkelgeber oder ähnliche Sensoren abgegeben und ausgewertet. Bevorzugt können durch das erfindungsgemäße Verfahren Kollisionen mit Hindernissen vermieden werden, indem der Arbeitsbereich so definiert wird, daß er Hindernisse nicht enthält, bzw. daß er diese definitiv umschreibt.

Bevorzugt wird beim Start eines Arbeitsvorgangs eine Referenzlage eingenommen und Bewegungsveränderungen des Arbeitsgerätes und eventuell vorhandener Anbauteile werden beispielsweise durch Abgabe von Signalen von Drehwinkelgebern, registriert, damit zu jedem Zeitpunkt eine exakte Aussage gemacht werden kann, in welcher Lage sich das Arbeitsgerät und eventuell daran vorgesehene Anbauteile befinden. Auf einfache Weise kann so sichergestellt werden, daß kein Teil des Gerätes den Arbeitsbereich verläßt. Besonders einfach gestaltet sich diese Überwachung, wenn die Kinematik des Gerätes bzw. vorhandener Anbauteile berücksichtigt wird, da die Kinematik nur bestimmte Bewegungsvorgänge erlaubt und somit nicht alle theoretisch denkbaren Bewegungen untersucht werden müssen, sondern nur solche, welche aufgrund der Kinematik des Gerätes und seiner Anbauteile möglich sind.

Um eine automatische Auswertung beim Überwachungsvorgang zu erleichtern, werden bevorzugt einzelne bewegbare Teile des Arbeitsgerätes und seiner Anbauteile durch Volumenelemente umschlossen, da so mit möglichst wenig Rechenaufwand eine gute Annäherung an den Realzustand erreicht wird und zusätzlich noch der Vorteil erzielt wird, daß ein Sicherheitsabstand zu der Grenze des Arbeitsbereiches dadurch erreicht werden kann, daß die Volumenelemente, welche umschreiben vergrößert vorgegeben werden.

Besonders vorteilhaft wird der Arbeitsbereich, bzw. das erlaubte und zulässige Arbeitsvolumen in Form eines teach-in-Verfahrens vorgegeben, wobei beispielsweise ein Bediener einmal das gesamte Arbeitsvolumen abfährt und beispielsweise Anbauteile entsprechend dem definierten und erlaubten Arbeitsvolumen bewegt, so daß sich die gesamten daraus ergebenden Steuerungsvorgänge in einer Steuerungseinheit des Arbeitsgerätes abspeichern lassen, um damit für den späteren Arbeitseinsatz Vergleiche durchführen zu können.

Besonders vorteilhaft können die Daten über den zulässigen Arbeitsbereich aber auch in Form von CAD-Konstruktionsdaten gewonnen werden, da häufig beim Bau von Gebäuden oder Tunneln sowieso die exakte Geometrie des Arbeitsbereiches bzw. der Umgebung des Gebäudes erfaßt werden muß und damit eine genaue Beschreibung vorliegt, was bedeutet daß ein teach-in-Verfahren eingespart werden kann.

Besonders vorteilhaft sieht eine Anordnung zur Durchführung des erfindungsgemäßen Verfahrens Mittel zur Bestimmung der globalen Position vor und einfache Mittel zur Erfassung von Bewegungen des Arbeitsgerätes und fallweise vorhandener Anbauteile. Beispielsweise sind dieses Bewegungsgeber in Form von Drehwinkelgebern und an einer Vortriebsachse des Gerätes vorgesehene Odometer. Bevorzugt werden diese Daten durch eine Auswerteeinheit zueinander in Bezug gesetzt und es wird festgestellt, ob ein vordefinierter Arbeitsbereich durch das Arbeitsgerät oder daran vorhandene Anbauteile eingehalten wird. Besonders vorteilhaft kann bei Verletzungen dieser Bedingung der Einhaltung des Arbeitsbereiches ein Alarm ausgelöst werden, oder die Steuereinheit kann die Bewegungen des Gerätes beeinflussen, was bedeutet, daß das Gerät abgestoppt werden kann, oder daß die Bewegungen so angepaßt werden, daß der äußerste Punkt des Gerätes der Kontur des Arbeitsvolumens folgt.

Im folgenden wird die Erfindung anhand von Figuren weiter erläutert.
- Figur 1: zeigt ein Beispiel eines Arbeitsgerätes in Form eines Baggers
- Figur 2: zeigt ein Beispiel eines Arbeitsgerätes in einem Arbeitsraum.

In Figur 1 ist ein Arbeitsgerät AG in Form eines Baggers dargestellt. Wenn in der Folge von Baggern die Rede ist, so soll dies nicht bedeuten, daß die Erfindung lediglich auf Bagger beschränkt ist. Ebenfalls sind im Zusammenhang mit der Erfindung andere Landbewegungsgeräte denkbar, oder kann damit der Einsatz von landwirtschaftlichen Geräten überwacht werden. Im Zusammenhang mit landwirtschaftlichen Maschinen ist es beispielsweise denkbar, daß bei der Bearbeitung eines Feldes überwacht wird, ob dessen Grenzen genau eingehalten werden.

Der in Figur 1 gezeigte Bagger AG weist beispielsweise Antennen A1 und A2 auf, mit welchem Daten von einem globalen Positionierungssystem empfangen werden können. In einem Steuerrechner der Einheit wird beispielsweise auf wenige cm genau festgestellt in welcher Position sich der Aufbau des Baggers befindet. Von einer Steuerung des Baggers können beispielsweise Achsen 10 bis 50 separat angesteuert werden. An diesen Achsen sind geeignete Weggeber vorgesehen, welche es der Steuerung erlauben die exakte Position der jeweiligen Anbauteile AT festzustellen. Beispielsweise soll mit dem Bagger AG ein Erdaushub an einem Boden BO durchgeführt werden. Die beschriebenen Achsen 10 bis 50 erlauben hierzu beliebige Freiheitsgrade. Vorzugsweise sollten variable Parameter des Gerätes für alle Freiheitsgrade des Baggers überwacht werden, damit zu jeder Zeit bekannt ist, in welcher Lage sich der Bagger befindet und welche Kontur das beispielsweise vorgesehene Anbauteil AT einnimmt. Über Anbauteile AT ist zu sagen, daß diese im allgemeinen nicht beliebig bewegbar sind, da sie eine durch ihre Geometrie gegebene Kinematik aufweisen. Diese Kinematik ist hier beispielsweise durch die Freiheitsgrade an den Achsen 10 bis 30 angedeutet. Falls durch einen Steuerrechner oder durch sonstige Mittel überprüft werden soll, ob das Arbeitsgerät AG oder ein Anbauteil einen vordefinierten Arbeitsbereich verläßt, so kann von der Steuerung mit Hilfe der Kinematik und anhand von Winkelgebern oder anderen Meßmitteln, welche an den entsprechenden Achsen vorgesehen sind, sehr leicht bestimmt werden, welche endgültige Geometrie von dem Anbauteil eingenommen wird. In Verbindung mit der exakten Position des Arbeitsgerätes, welche über das globale Positionierungssystem bestimmt wird, kann eine Position eines am weitesten entfernten Punktes, des Fernpunktes, bestimmt werden, der vorzugsweise zu überwachen ist. In Figur 1 sind zwei solche Fernpunkte eingetragen FP1 und FP2. Bevorzugt werden bei der Positionsbestimmung GPS/DGPS Möglichkeiten ausgeschöpft, mit welchen die Position eines mobilen Fahrzeugs, wie beispielsweise des Arbeitsgerätes AG, möglichst genau bestimmt werden kann. Durch Kenntnis der Eigenposition und Orientierung des beispielsweise Baugerätes, sowie eines durch beispielsweise einem Bediener eingegebenen Arbeitsbereiches, die Kenntnis der Gelenkwinkel und der Abmessungen des Baugerätes und fallweise anderer Parameter ist es zu jedem Zeitpunkt möglich zu entscheiden, ob sich das Arbeitsgerät AG im zulässigen Arbeitsbereich befindet oder im Begriff ist, diesen zu verlassen. Für diesen Fall kann bevorzugt ein Warnsignal, welches an den Bediener des Gerätes gerichtet ist, abgegeben werden und/oder die Bewegung des Gerätes zunächst verlangsamt und dann ganz abgebrochen werden, um beispielsweise einen Unfall zu vermeiden.

Figur 2 zeigt das Arbeitsgerät AG aus Figur 1 in Verbindung mit einem zulässigen Arbeitsbereich AZU, wobei wesentliche Teile des Arbeitsgerätes durch Volumenelemente V10 bis V70 umschrieben sind. Die Verwendung von Volumenelementen bei der Überwachung des Arbeitsbereiches AZU gestattet es, den Rechenaufwand für die durchzuführenden Berechnungen zu vereinfachen, da nicht die realen Abmessungen, sondern angenäherte Abmessungen zu berücksichtigen sind. Insbesondere muß dann nur mit Quadern und einfachen Volumenblöcken gerechnet werden. Der dargestellte zulässige Arbeitsbereich AZU ist hier vereinfacht als Quader bzw. als Fläche dargestellt. Es sind aber auch beliebige dreidimensionale Strukturen denkbar und vorgebbar. Beispielsweise kann ein zulässiger Arbeitsbereich in Form eines teach-in-Verfahrens eingegeben werden, bei welchem eine Bedienperson mit dem Arbeitsgerät AG und daran vorhandenen Anbauteilen in einem Lernschritt den gesamten Arbeitsbereich, welcher hinterher zulässig sein soll, abfährt und dabei vorhandene Anbauteile so bewegt, daß sie die gewünschte Grenze des Arbeitsbereiches nicht verletzen. Von einer Steuerung des Gerätes können die so vorgegebenen Bewegungen abgespeichert werden und im späteren Betrieb beim Arbeiten mit dem Gerät können diese Steuerpositionen mit aktuell eingegebenen Steuerpositionen der Bedienperson verglichen werden. Bei der Eingabe dreidimensionaler Strukturen spielt beim Lernen auch die aktuelle Position des Arbeitsgerätes AG eine Rolle, welche über das globale Positionierungssystems erhalten wird und vorzugsweise in Verbindung mit jeder aktuell durchgeführten Bewegung abgespeichert wird. Falls eine Verletzung des zulässigen Arbeitsbereiches eintritt, so kann die Steuerung ein Alarmsignal abgeben, bzw. veranlassen, daß das Gerät zu jeder Zeit mit seinem Ausleger AT im zulässigem Arbeitsbereich AZU verbleibt, indem die Steuerung automatisch Steuerbefehle des Bedieners abwandelt. Der zulässige Arbeitsbereich AZU kann beispielsweise auch invers vorgegeben werden, indem lediglich Hindernisse, welche vermieden werden sollen, explizit markiert werden. Bevorzugt kann der zulässige Arbeitsbereich AZU auch in der Form eingegeben werden, daß Daten aus einem bereits vorhandenen CAD-Modell des Arbeitsbereiches vorliegen. Denkbar sind hier beispielsweise Konstruktionsdaten, welche ein Architekt bei der Vermessung des Terrains und bei der Konstruktion eines Gebäudes oder eines Aushubes bereits eingegeben hat, welche dann lediglich der Steuerung des Gerätes mitgeteilt oder elektronisch zugeführt werden müssen.

Bevorzugt wird das erfindungsgemäße Verfahren zyklisch durchgeführt. In einem ersten Schritt erfolgt beispielsweise die Positions- und Ortsbestimmung des Gerätes mittels GPS-Empfängern. Heutige Hochleistungssysteme, wie beispielsweise das DGPS erlauben eine Genauigkeit bei der Positionsbestimmung von etwa 2 cm [Quelle: Fa. Trimble: 7400Msi: High precision GPS receiver for dynamic control systems]. Bevorzugt kann durch die Anbringung von zwei Antennen, wie in Figur 1 mit A1 und A2 dargestellt, durch Vergleich deren Positionen auch die Orientierung des Arbeitsgerätes ermittelt werden. Zwar entstehen durch die Positionsungenauigkeit von 2 cm bei Großbaggern Winkelfehlern von etwa 0,4°, diese Ungenauigkeit kann jedoch beim Warnen bzw. Abregeln von möglichen Kollisionen berücksichtigt werden. Bei Großbaggern beispielsweise mit einer Reichweite von 15 m kann sich dadurch die maximale Ungenauigkeit bis zu 12 cm an der Schaufeispitze ausweiten.

In einem zweiten Schritt werden bevorzugt Gelenkwinkel des Arbeitsgerätes aufgenommen, wobei diese auf verschiedene Weise beispielsweise mit Potentiometern oder Resolvern erfolgen kann. Wichtig ist es für das erfindungsgemäße Verfahren jedoch nur, daß die Bewegungsveränderungen des Arbeitsgerätes exakt vermessen werden und bekannt sind.

In einem weiteren Schritt kann dann beispielsweise aus der Kenntnis der Eigenposition und der Orientierung des Arbeitsgerätes, sowie der Gelenkwinkel und der Abmessungen der einzelnen Elemente, wie beispielsweise der Volumenelemente V10 bis V50 und anhand der Kinematik des Arbeitsgerätes, sowie seiner Anbauteile die exakte Raumposition des Arbeitsgerätes bestimmt werden.

In einem weiteren Schritt kann dann bevorzugt ein Kollsionstest jedes einzelnen dieser Bagger-Raumelemente mit dem vorgegebenen Arbeitsbereich durchgeführt werden. Hierzu ist bevorzugt jedesmal zu überprüfen, ob sich ein Bagger-Raumelement kritisch nah an die Arbeitsbereichs bzw. Arbeitsvolumenbegrenzung angenähert hat. Vorzugsweise kann aber auch lediglich ein Fernpunkt FP1, ermittelt werden, welcher sich beispielsweise auf geeignete Weise aus der Kinematik des Anbauteiles und des Arbeitsgerätes AG ableiten läßt. Beispielsweise ist dies ein Punkt, welcher sich am weitesten entfernt vom Arbeitsgerät AG befindet. In Figur 1 sind solche Punkte mit FP1 und FP2 beschrieben. Falls solche Punkte ermittelt wurden so ist sichergestellt, daß sich andere Punkte des Gerätes auf keinen Fall näher an der Grenze des Arbeitsbereiches befinden können als diese.

In einem weiteren Schritt kann eine solche kritische Annäherung detektiert werden und ein Warnton ausgegeben werden, welcher beispielsweise die Bewegung des Arbeitsgerätes zunächst abbremst und schließlich unterbindet.

Die einzelnen Schritte des erfindungsgemäßen Verfahrens können zyklisch in immer wiederkehrender Reihenfolge durchgeführt werden.

## Patentansprüche

1. Verfahren zur Überwachung des Arbeitsbereiches beim Bewegen eines Arbeitsgerätes,
a) bei dem ein zulässiger Arbeitsbereich (AZU) des Arbeitsgerätes (AG) vorgegeben wird,
b) bei dem die aktuelle Position des Arbeitsgerätes (AG) anhand von Daten aus einem globalen Positionierungs System (A1, A2) bestimmt wird, dadurch gekennzeichnet, daß der Arbeitsbereich (AZU) überwacht wird, indem anhand der Abmessungen des Arbeitsgerätes (V10-V70) in Verbindung mit der aktuellen Position des Arbeitsgerätes (AG) überprüft wird, ob sich das Arbeitsgerät (AG) im Arbeitsbereich (AZU) aufhält.

2. Verfahren nach Anspruch 1, bei dem der Arbeitsbereich (AZU) des Arbeitsgerätes (AG) begrenzt wird, indem ein Signal ausgelöst wird, bevor das Arbeitsgerät (AG) den zulässigen Arbeitsbereich (AZU) verläßt und über dieses Signal die Begrenzung veranlaßt wird.

3. Verfahren nach einem der vorangehenden Ansprüche, bei dem der Arbeitsbereich (AZU) des Arbeitsgerätes (AG) in Form eines dreidimensionalen Arbeitsraumes (AZU) vorgegeben wird und mindestens ein am Arbeitsgerät (AG) angebrachtes bewegbares Anbauteil (AT) in Verbindung mit dem Arbeitsgerät (AG) überwacht wird, indem aus der Kinematik des bewegbaren Teiles sowie seinen Abmessungen und dem Ort seiner Anbringung am Arbeitsgerät (AG) mindestens ein Ort maximaler Entfernung zum Arbeitsgerät (AG), der sich am bewegbaren Teil befindet, als Fernpunkt (FP1, FP2) ermittelt wird und dieser Fernpunkt FP1, FP2) überwacht wird.

4. Verfahren nach einem der vorangehenden Ansprüche, bei dem eine Kollision des Arbeitsgerätes (AG) mit einem Hindernis ausgeschlossen wird, indem der Arbeitsbereich (AZU) so vorgegeben wird, daß er das Hindernis nicht enthält.

5. Verfahren nach einem der vorangehenden Ansprüche, bei dem ausgehend von einer Ausgangslage des Arbeitsgerätes (AG) im Arbeitsbereich (AZU) alle Bewegungen des Arbeitsgerätes (AG) und fallweise vorhandener Anbauteile (AT)ein den jeweiligen Bewegungsfreiheitsgraden (10-50) überwacht werden und Lageveränderungen vermerkt werden, so daß für die Überwachung jederzeit Position und Lage im Arbeitsbereich (AZU) bekannt sind.

6. Verfahren nach einem der vorangehenden Ansprüche, bei dem die Abmessungen von mindestens ein Teil des Arbeitsgerätes (AG), zur Erleichterung des Rechenvorganges bei einer automatischen Überwachung, durch die Abmessungen eines dieses Teil umschließenden Volumenelementes (V10-V70) angenähert werden.

7. Verfahren nach einem der vorangehenden Ansprüche, bei dem der zulässige Arbeitsbereich (AZU) durch ein Lernverfahren in Form eines teach-in Verfahrens vorgegeben wird, indem ein Bediener manuell durch Abfahren des zulässigen Arbeitsbereiches (AZU) und eventuelles Bewegen von bewegbaren Anbauteilen (AT) dessen Abmessungen vorgibt und diese gespeichert werden.

8. Verfahren nach einem der Ansprüche 1 bis 6, bei dem der zulässige Arbeitsbereich (AZU) in Form von Daten aus einem CAD-Konstruktionssystem vorgegeben wird.

9. Anordnung zur Durchführung des Verfahrens nach einem der vorangehenden Ansprüche,
a) bei der erste Mittel zur Bestimmung einer globalen Position vorgesehen sind (A1, A2),
b) bei der zweite Mittel zur Erfassung von Bewegungen des Arbeitsgerätes (AG) und fallweise vorhandener Anbauteile (AT) vorgesehen sind,
dadurch gekennzeichnet, daß
dritte Mittel zum Auswerten vorgesehen sind, welche anhand der Daten, welche von den ersten und von den zweiten Mitteln abgegeben werden und gespeicherter Information über den zulässigen Arbeitsbereich (AZU), die Überwachung vornehmen.

10. Anordnung nach Anspruch 9, bei der die dritten Mittel mit Mitteln zum Steuern des Arbeitsgerätes (AG) verbunden sind und falls die Überwachung ergibt daß der Arbeitsbereich (AZU) droht verlassen zu werden, die Bewegung des Arbeitsgerätes (AG) verändert wird.

## Claims

1. Method for monitoring the work zone during the movement of a machine,
a) in which a permissible work zone (AZU) for the machine (AG) is specified,
b) in which the current position of the machine (AG) is determined using data from a global positioning system (A1, A2), characterized in that the work zone (AZU) is monitored by checking whether the machine (AG) is in the work zone (AZU) using the dimensions of the machine (V10-V70) in conjunction with the current position of the machine (AG).

2. Method according to Claim 1, in which the work zone (AZU) of the machine (AG) is limited by a signal being triggered before the machine (AG) leaves the permissible work zone (AZU) and the limitation being brought about by means of this signal.

3. Method according to one of the preceding claims, in which the work zone (AZU) for the machine (AG) is specified in the form of a three-dimensional working space (AZU), and at least one movable attachment (AT) mounted on the machine (AG) is monitored in conjunction with the machine (AG) by determining at least one location of maximum remoteness from the machine (AG) as a remote point (FP1, FP2), said location being on the movable part, from the kinematics of the movable part and its dimensions and from the location at which it is mounted on the machine (AG), and monitoring this remote point (FP1, FP2).

4. Method according to one of the preceding claims, in which a collision between the machine (AG) and an obstacle is excluded by specifying the work zone (AZU) in such a way that it does not contain the obstacle.

5. Method according to one of the preceding claims, in which, starting from an initial position of the machine (AG) in the work zone (AZU), all movements of the machine (AG) and any attachments that may be present (AT) are monitored within the respective degrees of freedom (10-50) and changes in location are noted, with the result that the position and location within the work zone (AZU) are known at all times for monitoring purposes.

6. Method according to one of the preceding claims, in which, to make the computation process easier in the case of automatic monitoring, the dimensions of at least part of the machine (AG) are approximated by the dimensions of a volume element (V10-V70) surrounding this part.

7. Method according to one of the preceding claims, in which the permissible work zone (AZU) is specified by means of a learning method in the form of a teach-in method, with an operator specifying the dimensions of the permissible work zone (AZU) manually by travelling the permissible work zone and possibly moving movable attachments (AT) and storing these dimensions.

8. Method according to one of Claims 1 to 6, in which the permissible work zone (AZU) is specified in the form of data from a CAD system.

9. Arrangement for carrying out the method according to one of the preceding claims,
a) in which first means are provided for determining a global position (A1, A2),
b) in which second means are provided for detecting movements of the machine (AG) and any attachments (AT) that may be present,
characterized in that third means are provided for evaluation, these means performing monitoring using the data output by the first and second means and stored information on the permissible work zone (AZU).

10. Arrangement according to Claim 9, in which the third means are connected to means for controlling the machine (AG) and, if monitoring shows that there is a risk of the work zone (AZU) being exceeded, the movement of the machine (AG) is modified.

## Revendications

1. Procédé de surveillance de la zone de travail lors du déplacement d'un engin de travaux,
a) dans lequel une zone de travail admissible (AZU) de l'engin de travaux (AG) est prédéfinie,
b) dans lequel la position actuelle de l'engin de travaux (AG) est déterminée à l'aide de données provenant d'un système de positionnement global (A1, A2),
caractérisé en ce que la zone de travail (AZU) est surveillée en contrôlant à l'aide des dimensions de l'engin de travaux (V10-V70) en rapport avec la position actuelle de l'engin de travaux (AG) si l'engin de travaux (AG) s'arrête dans la zone de travail (AZU).

2. Procédé selon la revendication 1, dans lequel la zone de travail (AZU) de l'engin de travaux (AG) est limitée, un signal étant déclenché avant que l'engin de travaux (AG) quitte la zone de travail admissible (AZU) et la limitation étant provoquée par ce signal.

3. Procédé selon l'une des revendications précédentes, dans lequel la zone de travail (AZU) de l'engin de travaux (AG) est prédéfinie sous forme d'un espace de travail tridimensionnel (AZU) et dans lequel au moins une pièce annexe (AT) mobile agencée sur l'engin de travaux (AG) est surveillée en lien avec l'engin de travaux (AG), à partir de la cinématique de la partie mobile, ainsi que de ses dimensions et du lieu de son agencement sur l'engin de travaux (AG), au moins un lieu de distance maximale par rapport à l'engin de travaux (AG), se trouvant sur la partie mobile, étant déterminé comme point éloigné (FP1, FP2) et ce point éloigné (FP1, FP2) étant surveillé.

4. Procédé selon l'une des revendications précédentes, dans lequel une collision de l'engin de travaux (AG) avec un obstacle est exclue, la zone de travail (AZU) étant prédéfinie de manière telle qu'elle ne renferme pas l'obstacle.

5. Procédé selon l'une des revendications précédentes, dans lequel à partir d'une position initiale de l'engin de travaux (AG) dans la zone de travail (AZU) tous les mouvements de l'engin de travaux (AG) et, le cas échéant, des pièces annexes présentes (AT) par rapport à des degrés de liberté de mouvement respectifs (10-50) sont surveillés et les modifications de position sont mentionnées de sorte que, pour la surveillance, la position et l'état dans la zone de travail (AZU) sont connus à tout moment.

6. Procédé selon l'une des revendications précédentes, dans lequel les dimensions d'au moins une partie de l'engin de travaux (AG), pour faciliter le processus de calcul au cours d'une surveillance automatique, sont approchées par les dimensions d'un élément de volume (V10 - V70) entourant cette partie.

7. Procédé selon l'une des revendications précédentes, dans lequel la zone de travail admissible (AZU) est prédéfinie par un procédé d'apprentissage sous forme de procédé teach-in, un opérateur prédéfinissant manuellement les dimensions de la zone de travail admissible (AZU) en parcourant celle-ci et par le déplacement éventuel des pièces annexes mobiles (AT) et ces dimensions étant enregistrées.

8. Procédé selon l'une des revendications 1 à 6, dans lequel la zone de travail admissible (AZU) est prédéfinie sous forme de données à partir d'un système de conception assistée par ordinateur.

9. Dispositif d'exécution du procédé selon l'une des revendications précédentes,
(a) dans lequel sont prévus des premiers moyens pour la détermination d'une position globale (A1, A2),
(b) dans lequel sont prévus des deuxièmes moyens pour la détection des mouvements de l'engin de travaux (AG) et, le cas échéant, des pièces annexes présentes (AT), caractérisé en ce que sont prévus des troisièmes moyens pour l'évaluation, lesquels à l'aide des données délivrées par les premiers et les deuxièmes moyens et de l'information enregistrée sur la zone de travail admissible (AZU), procèdent à la surveillance.

10. Dispositif selon la revendication 9, dans lequel les troisièmes moyens sont reliés à des moyens de commande de l'engin de travaux (AG) et dans le cas où la surveillance révèle que la zone de travail (AZU) risque d'être quittée, le mouvement de l'engin de travaux (AG) est modifié.
